# EUROPÄISCHE PATENTSCHRIFT

(11) **EP 0 189 827 B1**
(45) Veröffentlichungstag und Bekanntmachung des Hinweises auf die Patenterteilung: **02.05.1990**
(21) Anmeldenummer: 86100745.8
(22) Anmeldetag: 21.01.1986
(51) Int. Cl.: B41F 31/14

(54) **Changierantrieb für die Reibwalzen von mindestens einem Farbwerk eines Druckwerkes einer Offset-Rotationsdruckmaschine**
Drive for the reciprocating motion of the distributors of at least one inking unit of a printing unit of a rotary offset press
Dispositif d'entraînement alternatif des rouleaux distributeurs d'au moins un système d'encrage d'une unité d'impression d'une rotative offset

(30) Priorität: 29.01.1985 DE 3502863
(43) Veröffentlichungstag der Anmeldung: 06.08.1986
(73) Patentinhaber: M.A.N.-ROLAND Druckmaschinen Aktiengesellschaft, 63012 Offenbach (DE)
(72) Erfinder: Emrich, Helmut, D-6050 Offenbach/Main (DE); Ochs, Heinrich, D-6492 Sinntal-Oberzell (DE); Mathes, Josef, D-6050 Offenbach/Main (DE); Despot, Janko, D-6050 Offenbach/Main (DE)
(74) Vertreter: Marek, Joachim, Dipl.-Ing.

(56) Entgegenhaltungen:
- EP-A- 0 066 114
- CH-A- 395 145
- CH-A- 422 013
- GB-A- 26 195
- US-A- 1 741 414

## Beschreibung

Die Erfindung betrifft einen Changierantrieb für die Reibwalzen von mindestens einem Farbwerk eines Druckwerkes einer Offset-Rotationsdruckmaschine, bei dem für je einen Satz Reibwalzen ein eigener im Changierhub verstellbarer Exzentertrieb auf einer gemeinsamen Antriebsachse hintereinander angeordnet ist und die im Rhythmus der rotierenden Exzenter in Axialrichtung der Reibwalzen hin- und hergehenden Exzenterbewegungen über Koppelelemente auf die Achsstummel der Reibwalzen übertragbar sind.

Ein derartiger Changierantrieb ist aus der US-A-1 741 414 bekannt. Der Nachteil ist, daß die Reibwalzen ihren Antrieb für die seitliche Changierbewegung von einem aufwendigen separaten Antrieb erhalten und keine Einstellung der Phasenlage der Changierbewegung, d.h. zwischen der Verreibung und der Rotation des Plattenzylinders, möglich ist.

Es ist auch bereits ein Changierantrieb aus der EP-A-0 066 114 bekannt, bei dem für zwei Farbwerke eines Vierzylinderdruckwerkes ein im Changierhub verstellbarer gemeinsamer Exzentertrieb auf einer Antriebswelle angeordnet ist, deren Bewegung von einem Farbwerkantrieb abgeleitet ist. Von Nachteil ist, daß durch die Art der Kopplung eine getrennte, zentrale Einstellung der seitlichen Changierbewegung in den Farbwerken nicht mehr möglich ist. Dies führt besonders dann zu Schwierigkeiten, wenn neben einer getrennten zentralen Einstellung des Changierhubes zugleich eine Verstellung der Phasenlage der Changierbewegung gefordert wird, um eine den separaten Erfordernissen in beiden Farbwerken genügende Vergleichsmäßigung der zu verreibenden Farbflächen bzw. Farbfilme einstellen zu können. Nachteilig ist ferner, daß der gemeinsame Exzentertrieb ein Untersetzungsgetriebe erfordert, das ein Antriebszahnrad aufweist, welches von der Maschine über ein ausrückbares Zahnrad angetrieben werden muß.

Der Erfindung liegt die Aufgabe zugrunde, einen Changierantrieb genannter Gattung zu schaffen, bei dem in zentraler Anordnung von einer vorhandenen Maschinenwelle aus die seitliche Changierbewegung von je einem Satz Reibwalzen für mindestens zwei Farbwerke eines Druckwerkes gemeinsam ableitbar, aber getrennt im Changierhub und der Phasenlage der Changierbewegung, vorzugsweise unabhängig einstellbar ist.

Die Lösung der gestellten Aufgabe wird bei einem Changierantrieb der eingangs genannten Gattung durch die im Anspruch 1 genannten kennzeichnenden Merkmale erreicht. Weiterbildungen der Erfindung ergeben sich aus dem Anspruch 2, der Zeichnung und der Beschreibung.

Durch die unmittelbare Positionierung des erfindungsgemäßen Changierantriebes auf der Achse eines doppelt großen Druckzylinders in einer Fünf-Zylinder-Anordnung ist ohne Untersetzungsgetriebe für mindestens zwei Farbwerke eines Druckwerkes gemeinsam, in einfacher Weise die Changierbewegung in der Hubzahl 1:2 untersetzt, wodurch sich die Antriebsverhältnisse vereinfachen. Zugleich ermöglicht die Zuordnung eines eigenen Exzentertriebes zu jedem Satz Reibwalzen, den Changierhub und die Phasenlage der Changierbewegung, vorzugsweise unabhängig voneinander getrennt einzustellen, wodurch eine den separaten Anforderungen mindestens zweier Farbwerke genügende Vergleichsmäßigung der Farbschichten bzw. Farbfilme erreichbar ist. Mit der zentralen raumsparenden Anordnung des Changierantriebes verbunden ist zugleich eine Erleichterung der Einstellbarkeit der Maschine.

Ausführungsbeispiele der Erfindung werden nachfolgend anhand einer schematischen Zeichnung beschrieben.

Hierzu zeigt:
Fig. 1 eine Seitenansicht des Changierantriebes für ein Fünf-Zylinder-Druckwerk mit zwei Farbwerken und einem doppelt großen Druckzylinder,
Fig. 2 eine Einzelheit einer Ausführung des Changierantriebes im Querschnitt,
Fig. 3 eine Einzelheit einer weiteren Ausführung des Changierantriebes im Querschnitt,
Fig. 4 eine Seitenansicht nach Fig. 3.

Die Figur 1 zeigt ein Fünf-Zylinder-Druckwerk, das zwei Gummizylinder 2, 3, zwei Plattenzylinder 4, 5 und einen gegenüber diesen doppelt großen Druckzylinder 1 umfaßt. Jedem der Plattenzylinder 4, 5 ist ein Farbwerk 6, 7 und ein nicht dargestelltes Feuchtwerk zugeordnet. In zentraler Anordnung ist je ein in der Phasenlage der Changierbewegung und im Changierhub getrennt einstellbarer Exzentriertrieb 18,22 für das Farbwerk 6 sowie der Exzentertrieb 19, 22 für das Farbwerk 7 mit dem Zylinderende des Druckzylinders 1 verbunden. Die Figuren 1 und 2 zeigen, daß die Exzentertriebe der Farbwerke 6,7 eine Scheibe 18 bzw. 19 mit je einem Langloch aufweisen, die radial verschiebbar sowie in Umfangsrichtung verdrehbar mit dem Ende des Druckzylinders 1 über einen Bolzen 22 verbunden sind. Synchron mit der Rotation des doppelt großen Druckzylinders 1 werden in Axialrichtung der Reibwalzen 8, 9 hin- und hergehende Exzenterbewegungen für beide Farbwerke 6, 7 gemeinsam im Halbtourentakt zur Rotation des zugehörigen Plattenzylinders 4, 5 untersetzt von der gemeinsamen Antriebsachse des Druckzylinders 1 über Gelenklager 20, 21, Schwinghebel 16, 17, Steuerhebel 14, 15 und Kipphebel 12, 13 abgeleitet, wobei letztere über Lagerzapfen 11 in nicht dargestellten Lagern am Maschinenseitengestell befestigt sind. Zur Vereinfachung sind der Übersicht wegen in Figur 1 die Kipphebel 12, 13 nur für einen Teil der Reibwalzen 8, 9 der Farbwerke 6, 7 gezeigt.

Während die Ausführung des Changierantriebes gemäß Fig. 2 getrennt für jedes Farbwerk die Verstellung des Changierhubes und der Phasenlage der Changierbewegung erlaubt, gestattet die Ausführung gemäß Figur 3 die Verstellung unabhängig voneinander und getrennt für jedes Farbwerk. Dies wird dadurch erreicht, daß ein Exzentertrieb 23, 25 für das Farbwerk 6 ringförmig konzentrisch über einem zweiten Exzentertrieb 24, 26, des Farbwerkes 7 angeordnet ist und beide mit dem Ende des Druckzylinders 1 verbunden sind. Hierzu ist eine Scheibe 23 in T-Nuten 27 am Druckzylinder 1 verdrehbar und mit Bolzen 29 fixierbar. Die Scheibe 23 nimmt außerdem in Nuten 31 radial verschiebbar und über Bolzen 28 fixierbar eine Scheibe 25 auf, auf der über Lager 32 der Schwinghebel 16 des Exzentertriebes 23, 25 des Farbwerkes 6 angeordnet ist. Der Exzentertrieb 24, 26 des Farbwerkes 7 weist eine Scheibe 24 mit Langloch auf, die in T-Nuten 33 verdrehbar mit dem Ende des Druckzylinders 1 mittels Bolzen 30 verbuden ist. In der Scheibe 24 ist außerdem zur Verstellung des Changierhubes radial verschiebbar ein Bolzen 26 angeordnet. Über Gelenklager 34 auf dem Bolzen 26 wird der Schwinghebel 17 aufgenommen.

Die Einstellung des Changierhubes und der Phasenlage der Changierbewegung für beide Farbwerke getrennt und vorzugsweise unabhänig voneinader ist nicht auf die gezeichneten Ausführungen beschränkt. Beispielsweise ist es auch möglich, in dem jeweiligen Exzentertrieb eine erste Kerbverzahnung für die Phasenverstellung und eine zweite Kerbverzahnung für die Verstellung des Changierhubes auf Exzenterscheiben anzubringen oder z.B. die Verstellung der Phasenlage im Umfangsrichtung mittels bekannter Klemmringe zu bewirken, welche z.B. die T-Nuten 27 im Druckzylinder 1 in raumsparender Weise ersetzen können.

### Bezugszeichenliste

1. Druckzylinder
2 Gummizylinder
3 Gummizylinder
4 Plattenzylinder
5 Plattenzylinder
6 Farbwerk
7 Farbwerk
8 Reibwalze
9 Reibwalze
10 Farbwerkwalze
11 Lagerzapfen
12 Kipphebel
13 Kipphebel
14 Steuerhebel
15 Steuerhebel
16 Schwinghebel
17 Schwinghebel
18 Scheibe mit Langloch
19 Scheibe mit Langloch
20 Gelenklager
21 Gelenklager
22 Bolzen
23 Scheibe
24 Scheime mit Langloch
25 Scheibe
26 Bolzen
27 T-Nuten
28 Bolzen
29 Bolzen
30 Bolzen
31 T-Nuten
32 Gelenklager
33 T-Nuten
34 Gelenklager

## Patentansprüche

1. Changierantrieb für die Reibwalzen von mindestens einem Farbwerk eines Druckwerkes einer Offset-Rotationsdruckmaschine, bei dem für je einen Satz Reibwalzen ein eigener, im Hub verstellbarer Exzentertrieb auf einer gemeinsamen Antriebsachse hintereinander angeordnet ist und die im Rhythmus der rotierenden Exzenter in Axialrichtung der Reibwalzen hin- und hergehenden Exzenterbewegungen über Koppelelemente auf die Achsstummel der Reibwalzen übertragbar sind, dadurch gekennzeichnet, daß für die Reibwalzen von mindestens zwei Farbwerken (6, 7) eines Fünf-Zylinder-Druckwerkes, je ein in der Phasenlage der Changierbewegung und im Changierhub verstellbarer Exzentertrieb (18, 22; 19, 22) mit dem Zylinderende eines gegenüber zugehörigen Platten- und Gummizylinder (2, 5; 3, 4) doppelt großen Druckzylinder (1) verbunden ist, derart, daß in Axialrichtung der Reibwalzen (8, 9) hin- und hergehende Exzenterbewegungen in beiden Farbwerken (6, 7) synchron mit der Rotation des doppelt großen Druckzylinders (1) 1:2 zur Rotation des zugehörigen Plattenzylinders (4; 5) untersetzt von der gemeinsamen Antriebsachse des Druckzylinders (1) abgeleitet sind.

2. Changierantrieb nach Anspruch 1, dadurch gekennzeichnet, daß für jedes Farbwerk (6; 7) je ein in der Phasenlage der Changierbewegung und im Changierhub verstallbarer Exzentertrieb (23, 25; 24, 26) unabhängig voneinander mit dem Zylinderende des doppelt großen Druckzylinders (1) verbunden ist, wobei der Exzentertrieb (22, 25) des Farbwerkes (6) ringförmig konzentrisch über dem Exzentertrieb (24, 26) des Farbwerkes (7) angeordnet ist.

## Revendications

1. Dispositif d'entraînement alternatif des rouleaux distributeurs d'au moins une unité d'encrage d'un groupe d'impression d'une machine imprimante rotative offset, dans lequel, pour chaque jeu de rouleaux distributeurs, est prévu un mécanisme d'excentrique particulier de course réglable, les mécanismes d'excentrique étant agencés l'un derrière l'autre sur un axe d'entraînement commun, et dans lequel les mouvements de va-et-vient au rythme des excentriques rotatifs en direction axiale des rouleaux distributeurs peuvent être transmis sur le tourillon des rouleaux distributeurs par des éléments de couplage, caractérisé en ce que, pour les rouleaux distributeurs d'au moins deux unités d'encrage (6,7) d'un groupe d'impression à cinq cylindres, un mécanisme d'excentrique (18, 22; 19, 22), réglable en ce qui concerne la phase du mouvement alternatif et sa course, est relié à l'extrémité d'un cylindre d'impression (1) deux fois plus grand que les cylindres porte-blanchet et porte-plaque (2, 5; 3, 4) correspondants, de sorte que, dans la direction axiale des rouleaux distributeurs (8, 9), des mouvements excentriques de va-et-vient sont fournis par l'axe d'entraînement commun du cylindre d'impression (1) dans les deux unités d'encrage (6, 7), de façon synchrone avec la rotation du cylindre d'impression (1) de taille deux fois plus grande, démultipliée dans le rapport 1:2 par rapport à la rotation du cylindre porte-plaque (4; 5) correspondant.

2. Dispositif d'entraînement alternatif selon la revendication 1, caractérisé en ce que, pour chaque unité d'encrage (6; 7), des mécanismes d'excentrique (23, 25; 24, 26), réglables en ce qui concerne la phase du mouvement alternatif et sa course, sont reliés, indépendamment l'un de l'autre, à l'extrémité du cylindre d'impression (1) de taille deux fois plus grande, le mécanisme d'excentrique (22, 25) de l'unité d'encrage (6) étant agencé de façon annulaire et concentrique sur le mécanisme d'excentrique (24, 26) de l'unité d'encrage (7).

## Claims

1. Reciprocating motion drive for the distributor rollers of at least one inking unit of a printing unit of rotary offset printing press in which for in each case one set of distributor rollers its own stroke adjustable eccentric drive is arranged one behind the other on a common drive axle, and the eccentric movements going to and fro in the rhythm of the rotating eccentrics in the axial direction of the distributor rollers can be transferred via coupling elements on to the stub axles of the distributor rollers, characterised in that for the distributor rollers of at least two inking units (6, 7) of a five cylinder printing unit in each case an eccentric drive (18, 22; 19, 22) adjustable in the phase position of the reciprocating movement and in the reciprocating movement stroke is connected with the cylinder end of an impression cylinder (1) double size with respect to respective plate and blanket cylinders (2, 5; 3, 4) in such a fashion that to and fro eccentric movements in the axial direction of the distributor rollers (8, 9) in both inking units (6, 7) undergone synchronously with the rotation of the double size impression cylinder (1) at a ratio of 1:2 to the rotation of the respective plate cylinders (4; 5) are derived from the common drive shaft of the impression cylinder (1).

2. Reciprocating motion drive according to claim 1, characterised in that for each inking unit (6; 7) in each case an eccentric drive (23, 25; 24, 26) adjustable in the phase position of the reciprocating movement and in the reciprocating motion stroke is connected independently of one another with the cylinder end of the double size impression cylinder (1), wherein the eccentric drive (22, 25) of the inking unit (6) it is arranged circularly concentrically over the eccentric drive (24, 26) of the inking unit (7).
